# EUROPÄISCHE PATENTSCHRIFT

(11) **EP 1 532 359 B1**
(45) Veröffentlichungstag und Bekanntmachung des Hinweises auf die Patenterteilung: **06.01.2010**
(21) Anmeldenummer: 03735626.8
(22) Anmeldetag: 14.06.2003
(51) Int. Cl.: F02F 1/36, F02F 1/40, F01P 3/14

(54) **ZYLINDERKOPF FÜR EINE WASSERGEKÜHLTE MEHRZYLINDRIGE BRENNKRAFTMASCHINE**
CYLINDER HEAD FOR A WATER-COOLED MULTI-CYLINDER INTERNAL COMBUSTION ENGINE
CULASSE POUR UN MOTEUR A COMBUSTION INTERNE POLYCYLINDRIQUE REFROIDI PAR EAU

(30) Priorität: 16.08.2002 DE 10237664
(43) Veröffentlichungstag der Anmeldung: 25.05.2005
(73) Patentinhaber: Dr. Ing. h.c. F. Porsche Aktiengesellschaft, 70435 Stuttgart (DE)
(72) Erfinder: KROTKY, Peter, 75397 Simmozheim (DE); REUSTLE, Albrecht, 74399 Walheim (DE)
(74) Vertreter: Sauer, Henning
(86) Internationale Anmeldenummer: PCT/EP2003/006307
(87) Internationale Veröffentlichungsnummer: WO 2004/022961

(56) Entgegenhaltungen:
- EP-A- 1 083 329
- DE-C- 19 608 576
- US-A- 5 890 461
- US-B1- 6 427 642

## Beschreibung

Die Erfindung betrifft einen Zylinderkopf für eine wassergekühlte mehrzylindrige Brennkraftmaschine gemäß den Merkmalen des Oberbegriffs des Anspruchs 1.

In der DE 100 21 525 A ist der Kühlkreislauf für eine mehrzylindrige Brennkraftmaschine dargestellt und beschrieben, bei dem zur bedarfsgerechten Kühlmittelstromverteilung ca. 2/3 des zur Motorkühlung in Umlauf gebrachten Kühlmittelstromes durch das Zylinderkopfgehäuse geführt wird. Damit alle Zylinderkopfeinheiten gleichmäßig gekühlt werden, ist weiterhin vorgesehen, dass das Zylinderkopfgehäuse vom Kühlmittel - bezogen auf die Längsachse der Zylinderbank- quer durchströmt ist. Dies sind Maßnahmen, um die bei der Verbrennung entstehende hohe Strahlwärme aus dem Zylinderkopfgehäuse abführen zu können. Aus der DE 199 43 001 C1 ist weiterhin bekannt, eine Heißstelle im Zylinderkopf durch einen auf die Heißstelle ausgerichteten Kühlwasser führenden Zusatzkanal zu kühlen. Des weiteren ist aus der DE 35 16 453 C2 bekannt, durch im Zylinderkopf angeordnete Rippen den Kühlflüssigkeitsstrom in Richtung eines Zündkerzendomes zu lenken.

Schließlich zeigt die US 6,427,642 B1 einen Zylinderkopf für eine wassergekühlte Brennkraftmaschine, bei dem ein Kühlmittelhauptstrom zwischen die beiden Auslassventile des Vierventilmotors in Richtung des Zündkerzendomes geführt wird, während die Randzonen der Zylinderkopf-Kühlräume durch Nebenkühlströme versorgt sind. Ein Teil des Kühlmittelhauptstroms wird durch Leit- und Sperrippen auf eine Heißstelle im Zylinderkopf ausgerichtet, die damit gezielt gekühlt wird.

Aufgabe der Erfindung ist es, weitere Maßnahmen vorzusehen, um gezielt die hochtemperaturbelasteten Bereiche des Zylinderkopfes effektiv und gleichmäßig zu kühlen.

Die Aufgabe wird erfindungsgemäß durch die im Anspruch 1 angegebenen Merkmale gelöst.

Durch die im Anspruch 1 angegebenen Merkmale wird innerhalb des Zylinderkopfes einer mehrzylindrigen Brennkraftmaschine eine der Temperaturbelastung im Zylinderkopf angepasste Kühlung erreicht, bei der ein Kühlmittelhauptstrom zwischen die beiden Auslassventile des Verventilmotors in Richtung des Zündkerzendomes geführt wird, während die Randzonen der Zylinderkopf-Kühlräume durch Nebenkühlströme versorgt sind. Durch die auf der Höhe der Aufnahmeöffnung für die Zündkerze vorgesehenen Leitrippen wird das Kühlmittel auf vorteilhafte Art und Weise in den Bereich des hochtemperaturbelasteten Zündkerzendomes geleitet. Dadurch, dass die Querschnitte der beiden Leitrippen unterschiedlich ausgebildet sind, wird hinter den Leitrippen eine Querströmung erzeugt, die der Ausbildung von sog. Totwassergebieten entgegenwirkt und dazu beiträgt, dass auch im Bereich der Einlassventile eine ausreichende Kühlmittelversorgung vorhanden ist. Alternativ oder ergänzend hierzu wird zur Erzeugung einer Querströmung im - in Strömungsrichtung des Kühlmittels gesehen - hinteren Bereich der Einlassventile vorgeschlagen, dass der Durchmesser der Abströmöffnungen unterschiedlich groß ausgebildet ist.

im einzigen Unteranspruch ist eine weitere vorteilhafte Ausgestaltung und Verbesserung des erfindungsgemäßen Zylinderkopfes für eine wassergekühlte mehrzylindrige Brennkraftmaschine enthalten.

Zur Unterstützung der im Zündkerzendombereich vorhandenen Heißstelle ist auf der Einströmseite im Zylinderkopf zusätzlich ein Kühlkanal vorgesehen, der auf direktem Weg Kühlmittel zur Heißstelle führt.

Ein Ausführungsbeispiel der Erfindung ist in der Zeichnung dargestellt und wird nachfolgend näher erläutert.

Es zeigen:
- Fig. 1: einen geometrische Abbildung eines Wassermantels im Zylinderkopfgehäuse einer Brennkraftmaschine,
- Fig. 2: einen Schnitt entlang der Linie II - II in Fig. 1,
- Fig. 3: eine Seitenansicht des Wassermantels in Pfeilrichtung A in Fig. 1 und
- Fig. 4: eine Ansicht auf den Wassermantel aus Richtung B in Fig. 3.

### Beschreibung des Ausführungsbeispiels

In den Figuren ist die Geometrie eines Wassermantels, im folgenden als Zylinderkopfkühlraum 2 bezeichnet, eines Zylinders für eine mehrzylindrige Brennkraftmaschine, wie sie beispielsweise in der DE 100 21 525 A1 beschrieben ist, dargestellt. Der Zylinderkopfkühlraum 2 jedes Zylinders wird über zwei im Zylinderkopfgehäuse vorgesehene Einströmöffnungen 4 und 6 mit Kühlwasser versorgt.
Auf der gegenüberliegenden Seite des Zylinderkopfkühlraumes 2 sind zwei Ausströmöffnungen 8 und 10 vorgesehen, über die das vom Zylinderkopf erwärmte Kühlmittel zur Saugseite der nicht dargestellten Wasserpumpe der Brennkraftmaschine abströmt. In der geometrischen Abbildung des Zylinderkopfkühlraumes 2 sind zwei Ausnehmungen 12 und 14 für die beiden Einlassventile der Brennkraftmaschine erkennbar; eine zentral im Zylinderkopfkühlraum 2 vorgesehene Öffnung 16 bildet die Aufnahme bzw. den Dom für die Zündkerze des betreffenden Zylinders. Links und rechts von der zentralen Öffnung 16 sind zwei rippenförmige Ausnehmungen 18 und 20 vorhanden, die im Zylinderkopfgehäuse als Positiv dazu als zwei Leitrippen 18' und 20' ausgebildet sind. Wie in Fig. 2 erkennbar, sind die Querschnitte der beiden Leitrippen 18' und 20' unterschiedlich stark ausgebildet; die Funktion dieser Ausgestaltung wird später noch näher erläutert. In Strömungsrichtung des Kühlmittels gesehen, schließt sich hinter den beiden Ausnehmungen 18, 20 und der zentralen Öffnung 16 eine Ausnehmung 22 für die beiden Einlassventile des Zylinderkopfes an.

Auf der Einströmseite des Kühlmittels sind im Zylinderkopfkühlraum 2 zwei weitere Aussparungen 24 und 26 sichtbar, deren Positiv zwei im Zylinderkopfgehäuse angeordnete Aluminiumstege bilden. Eine zwischen den beiden Einströmöffnungen 4, 6 und zwischen den beiden Ausnehmungen 12, 14 im Zylinderkopfgehäuse verlaufende Bohrung 28 dient der direkten Zufuhr von Kühlmittel zu einer Heißstelle, die vom Brennraum des Zylinderkopfgehäuses erzeugt, im Bereich des Zündkerzendomes (Wandung der Zündkerzenaufnahme) ausgebildet ist.

Die Einströmseite des Zylinderkopfkühlraumes 2 ist so ausgebildet, dass über die Einströmöffnungen 4 und 6 ein Hauptkühlstrom Q₂ und Q₃ zwischen den beiden Auslassventilen (Ausnehmung 12, 14) in Richtung des Zündkerzendomes (zentrale Öffnung 16) geführt wird, während im jeweils linken und rechten Randbereich des Zylinderkopfkühlraumes 2 ein Nebenkühlstrom Q₁ und Q₄ ausgebildet ist, der über die beiden Ausströmöffnungen 4 und 6 auf der Außenseite der beiden Ausnehmungen 24 und 26 in Richtung der Rippen 18' und 20' entlang geführt ist. Die Kühlströme Q₂ und Q₃ werden, wie anhand der Pfeile dargestellt, aufgrund des Zündkerzendomes in Richtung der Leitrippen 18' und 20' gelenkt, wo sie mit den Kühlströmen Q1 und Q4 zusammen treffen. Dadurch, dass der Querschnitt der Leitrippe 18' gegenüber der Leitrippe 20' kleiner ist und dass der Durchmesser der Abströmöffnung 8 größer ist als der Durchmesser der Abströmöffnung 10, wird im Bereich der Einlassventile (siehe Ausnehmung 22) eine Querströmung Q_{quer} erzeugt, die zu einer optimalen Kühlung des Zylinderkopfgehäuses auch in diesem Bereich beiträgtund damit die Ausbildung von sogenannten Totwassergebieten verhindert.

Zusätzlich zu diesen Vorkehrungen wird durch den vom Kühlkanal 28 erzeugten - Kühlstrom Q₅ Kühlmittel auf direktem Weg zu einer Heißstelle im Zylinderkopfgehäuse geführt, die im Wandbereich des Brennraums auf der Höhe des Zündkerzendomes ausgebildet ist, der die Öffnung bzw. das Gewinde zur Aufnahme der Zündkerze umschließt.

## Patentansprüche

1. Zylinderkopf für eine wassergekühlte mehrzylindrige Brennkraftmaschine mit zwei Ein- und Auslassventilen pro Zylinder, einem Zylinderkopfkühlraum mit Ein- und Ausströmöffnungen für das Kühlmittel, sowie mit einer bezogen auf den Zylinderkopfkühlraum eines Zylinders zentral angeordneten Aufnahmeöffnung für eine Zündkerze, wobei auf der Einströmseite (Zuströmöffnungen 4, 6) im Zylinderkopfkühlraum (2) ein Hauptkühlstrom (Q₂, Q₃) zwischen den beiden Auslassventilen (Ausnehmung 12, 14) in Richtung der Aufnahmeöffnung (16) für die Zündkerze verläuft, während an den beiden Randbereichen der Einströmseite zwei Nebenkühlströme (Q₁, Q₄) vorgesehen sind, **dadurch gekennzeichnet, dass** zur Erzeugung einer Querströmung wenigstens eines der folgenden Merkmale vorgesehen ist:
- auf der Höhe der Aufnahmeöffnung (16) für die Zündkerze sind seitlich von der Öffnung zwei Leitrippen (18', 20') vorgesehen, deren Querschnitte unterschiedlich groß ausgebildet sind;
- auf der Ausströmseite des Zylinderkopfkühlraumes (2) sind zwei Ausströmöffnungen (8, 10) vorgesehen, deren Durchmesser unterschiedlich groß ausgebildet sind.

2. Zylinderkopf nach Anspruch 1, **dadurch gekennzeichnet, dass** auf der Einströmseite zusätzlich ein Kühlkanal (28) vorgesehen ist, der auf direktem Weg Kühlmittel zu einer Heißstelle im Zylinderkopfgehäuse leitet.

## Claims

1. Cylinder head for a water-cooled multi-cylinder internal combustion engine, having two inlet valves and two outlet valves per cylinder, having a cylinder head cooling chamber with inflow and outflow openings for the coolant, and having a receiving opening, which is arranged centrally in relation to the cylinder head cooling chamber of a cylinder, for a spark plug, wherein on the inflow side (supply flow openings 4, 6), a main cooling flow (Q₂, Q₃) runs in the cylinder head cooling chamber (2) between the two outlet valves (recess 12, 14) in the direction of the receiving opening (16) for the spark plug, while two secondary cooling flows (Q₁, Q₄) are provided at the two edge regions of the inflow side, **characterized in that,** to generate a transverse flow, at least one of the following features is provided:
- at the level of the receiving opening (16) for the spark plug, guide ribs (18', 20') are provided to the sides of the opening, the cross sections of which guide ribs (18', 20') are of different sizes;
- two outflow openings (8, 10) of different diameter are formed on the outflow side of the cylinder head cooling chamber (2).

2. Cylinder head according to Claim 1, **characterized in that** a cooling duct (28) is additionally provided on the inflow side, which cooling duct (28) conducts coolant on a direct path to a hot point in the cylinder head housing.

## Revendications

1. Culasse pour un moteur à combustion interne polycylindrique refroidi par eau, comprenant deux soupapes d'admission et d'échappement par cylindre, un espace de refroidissement de culasse avec des ouvertures d'afflux et d'évacuation pour le réfrigérant, ainsi qu'une ouverture de réception pour une bougie d'allumage disposée centralement par rapport à l'espace de refroidissement de culasse d'un cylindre, un flux de refroidissement principal (Q₂, Q₃) entre les deux soupapes d'échappement (logement 12, 14) s'étendant dans la direction de l'ouverture de réception (16) pour la bougie d'allumage du côté de l'afflux (ouvertures d'afflux 4, 6) dans l'espace de refroidissement de culasse (2), tandis que deux flux de refroidissement secondaires (Q₁, Q₄) sont prévus sur les deux régions de bord du côté de l'afflux, **caractérisée en ce que** pour produire un écoulement transversal, on prévoit au moins l'une des caractéristiques suivantes :
- deux nervures de guidage (18', 20') sont prévues à la hauteur de l'ouverture de réception (16) pour la bougie d'allumage, latéralement à l'ouverture, leurs sections transversales étant réalisées avec des dimensions différentes ;
- du côté de l'évacuation de l'espace de refroidissement de culasse (2) sont prévues deux ouvertures d'évacuation (8, 10) dont les diamètres sont réalisés avec des dimensions différentes.

2. Culasse selon la revendication 1, **caractérisée en ce que** l'on prévoit en outre sur le côté d'afflux un canal de refroidissement (28) qui conduit directement du réfrigérant à un point chaud dans le boîtier de la culasse.
